# EUROPÄISCHE PATENTSCHRIFT

(11) **EP 0 751 586 B1**
(45) Veröffentlichungstag und Bekanntmachung des Hinweises auf die Patenterteilung: **14.08.2002**
(21) Anmeldenummer: 96109914.0
(22) Anmeldetag: 20.06.1996
(51) Int. Cl.: H01R 13/115, H01R 13/20

(54) **Flachsteckhülse für eine elektrische Verbindung**
Flat plug socket for an electrical connection
Douille plate pour une connexion électrique

(30) Priorität: 28.06.1995 DE 29510476 U; 17.08.1995 DE 29513221 U
(43) Veröffentlichungstag der Anmeldung: 02.01.1997
(73) Patentinhaber: STOCKO Contact GmbH & Co. KG, 42327 Wuppertal (DE)
(72) Erfinder: Eberhard, Jean-Jacques, F-68127 Ste-Croix-en-Plaine (FR); Herrbrech, Jean-Bernard, F-67140 Barr (FR)
(74) Vertreter: Stenger, Watzke & Ring Patentanwälte

(56) Entgegenhaltungen:
- EP-A- 0 006 297
- EP-A- 0 429 177
- DE-A- 1 615 002
- DE-U- 1 933 169
- US-A- 2 697 820

## Beschreibung

Die Erfindung betrifft eine Flachsteckhülse zur elektrischen Verbindung eines Kabels oder dergleichen mit einem Flachstecker, mit einem aus einer Basisplatte und zwei einander gegenüberliegenden, hochstehenden Seitenwänden bestehenden Aufnahmeraum, in den der Flachstecker von einem Ende her einschiebbar ist, wobei die freien Ränder der Seitenwände oberhalb der Basisplatte nach innen zur Basisplatte weisend umgebogen sind und beide Längskanten der freien Ränder der Seitenwände zumindest einseitig abgerundet ausgebildet sind, um eine linienförmige Kontaktierung auf der Oberseite des Flachsteckers zu erhalten, wobei die abgerundeten Längskanten nahe der axialen Mittellinie der Flachsteckhülse den Flachstecker kontaktieren, sowie an der Basisplatte durch zwei parallel zueinander verlaufende in den Aufnahmeraum weisende Ausprägungen der Basisplatte Bereiche zur linienförmigen Kontaktierung mit dem Flachstecker sowie eine Verriegelungseinrichtung ausgebildet sind, die über eine Rastnase mit einer Ausnehmung im Flachstecker zusammenwirkt.

Eine derartige Flachsteckhülse ist aus dem DE-GM 19 33 169 bekannt. Bei dieser bekannten, eine linienförmige Kontaktierung mit dem Flachstecker ermöglichende Flachsteckhülse erfolgt die Verrastung zwischen der Flachsteckhülse und dem Flachstecker über eine punktförmige Erhöhung in der Basisplatte der Flachsteckhülse. Aufgrund der Steifigkeit der massiven Basisplatte der Flachsteckhülse ist einerseits das Einstecken des Flachsteckers mit einem hohen Kraftaufwand verbunden und andererseits das Lösen der Verrastung nur sehr schwer zu erreichen.

Eine weitere Flachsteckhülse ist aus der EP-OS 0 429 177 bekannt. Bei dieser bekannten Flachsteckhülse sind zur Reduzierung der Reibkräfte zwischen dem einzusteckenden Flachstecker und den Längskanten der umgebogenen freien Ränder die freien Ränder der Seitenwände ein weiteres Mal so umgebogen, daß die Längskanten der freien Ränder wieder von der Basisplatte fortweisen. Durch diese erneute Umbiegung erfolgt die Kontaktierung zwischen der Oberseite des Flachsteckers und den freien Rändern nunmehr im Bereich der zweiten Umbiegung, wodurch die hohen Reibkräfte entlang der breiten und unebenen Längskanten entfallen. Nachteilig bei diesem Stand der Technik ist, daß neben dem erhöhten Fertigungsaufwand aufgrund der höheren Zahl vorzunehmender Biegungen die Kontaktierung zwischen den freien Rändern und der Oberseite des Flachsteckers aufgrund der erneuten Umbiegung nahe den Seitenwänden erfolgt, wodurch aufgrund des nur sehr kleinen Hebelarms dennoch eine große Kraft aufgebracht werden muß, um die freien Ränder beim Einschieben des Flachsteckers nach oben biegen zu können. Gerade aber die Einschubkraft ist ein entscheidendes Kriterium für eine leicht montierbare Steckverbindung, da insbesondere bei der manuellen Montage das Montagepersonal bei hohen Einschubkräften schnell über schmerzende Finger klagt. Bei der aus der EP-OS 0 429 177 bekannten Flachsteckhülse ist die aufzubringende Einsteckkraft auch noch deshalb zu hoch, weil die an der Basisplatte ausgebildeten Kontaktierlinien nahezu genau unter dem Kontaktierbereich der freien Ränder ausgebildet ist, so daß der Einsteckspalt für den Flachstecker an dieser Stelle besonders eng ist und somit mit erhöhtem Kraftaufwand die Flachsteckhülse zum Einstecken des Flachsteckers besonders weit aufgebogen werden muß.

Der Erfindung liegt in Anbetracht dieses Standes der Technik die **Aufgabe** zugrunde, eine Flachsteckhülse der Eingangs genannten Art unter Meidung oben genannter Nachteile derart zu verbessern, daß sie einerseits einfach und kostengünstig herstellbar ist und andererseits nur geringe Einsteckkräfte zur Kontaktierung der Steckverbindung aufzubringen sind, ohne daß darunter die Zuverlässigkeit der elektrischen Verbindung leidet.

Die Aufgabe ist erfindungsgemäß dadurch **gelöst**, daß die Rastnase auf einer durch zwei parallele, quer zur Einsteckrichtung des Flachsteckers verlaufende Ausschnitte gebildeten, in den Aufnahmeraum hineingebogenen Verriegelungsklemme angeordnet ist und die Basisplatte im Bereich der durch die beiden Ausschnitte gebildeten Verriegelungsklemme mit einer geringeren Materialstärke ausgebildet ist, um die Federelastizität der Verriegelungsklemme zu erhöhen.

Durch das Abrunden der Längskanten der freien Ränder der Seitenwände wird auf besonders einfache und effektive Weise die Reibkraft zwischen dem einzuschiebenden Flachstecker und den Längskanten der freien Ränder reduziert, da es jeweils nur noch zu einer Linienkontaktierung kommt. Dadurch, daß auf ein erneutes Umbiegen der freien Ränder verzichtet werden kann, wie dies aus der EP-OS 0 429 177 bekannt ist, ist es möglich, daß die Kontaktlinien der freien Ränder nahe der axialen Mittellinie der Flachsteckhülse liegen, so daß ein großer Hebelarm zwischen Seitenwand und Kontaktierlinie entsteht, wodurch nur eine geringe Einsteckkraft aufgebracht werden muß, um zum Einstecken des Flachsteckers die freien Ränder nach oben zu biegen. Eine solchermaßen ausgebildete Flachsteckhülse ist einfach und kostengünstig ohne ein zusätzliches Biegeverfahren ausführen zu müssen herzustellen. Darüber hinaus können größere Fertigungstoleranzen eingeräumt werden, da es aufgrund der Abrundung der Längskanten der freien Ränder immer nur zu einer Linienkontaktierung zwischen den freien Rändern und der Oberfläche des Flachsteckers kommen kann.

Um eine einfache Ver- und Entriegelung von Flachstecker und Flachsteckhülse zu ermöglichen, ist die Rastnase auf einer durch zwei parallele Ausschnitte gebildeten, in den Aufnahmeraum hineingebogenen Verriegelungsklemme angeordnet. Ferner ist die Basisplatte im Bereich der durch die beiden Ausschnitte gebildeten Verriegelungsklemme mit einer geringeren Materialstärke ausgebildet, um die Federelastizität der Verriegelungsklemme zu erhöhen. Die Verringerung der Steifheit der Verriegelungsklemme trägt ebenso dazu bei, daß die Einsteckkraft reduziert wird, da es im kontaktierten Zustand im Bereich der Verriegelungsklemme und der Rastnase zu einer Reibkontaktierung mit dem eingeschobenen Flachstecker kommt. Aufgrund der geringeren Materialstärke, welche beispielsweise durch Schmieden erreicht werden kann, wird die Federelastizität der Verriegelungsklemme im Bereich der Rastnase deutlich erhöht.

Um zu gewährleisten, daß die durch die Außenkanten der freien Ränder gebildeten oberen Kontaktlinien nahe der axialen Mittellinie der Flachsteckhülse an dem Flachstecker anliegen, werden die freien Ränder der Seitenwände um weniger als 180° zur Basisplatte hin umgebogen.

Bei einer bevorzugten Ausführungsform der Erfindung sind die die Verriegelungsklemme bildenden Ausschnitte quer zur Einsteckrichtung des Flachsteckers und die die linienförmige Kontaktierung bewirkenden Ausprägungen der Basisplatte parallel zu den Seitenwänden ausgebildet. Insbesondere durch die Querausrichtung der Verriegelungsklemme erhält man eine besonders schmale Verriegelungsklemme und somit auch nur eine geringe Reibfläche zwischen Verriegelungsklemme und Flachstecker.

Mit einer weiteren Ausführungsform der Erfindung wird vorgeschlagen, daß die quer zur Einsteckrichtung des Flachsteckers ausgebildeten Ausschnitte zwischen den parallel zu den Seitenwänden ausgebildeten Ausprägungen ausgebildet sind. Dadurch daß die die unteren Kontaktierlinien bildenden Ausprägungen gemäß dieser Ausführungsform nicht durch die Ausschnitte unterbrochen sind, wird einerseits eine einwandfreie und ununterbrochene Kontaktierung zwischen dem eingesteckten Flachstecker und der Flachsteckhülse erreicht und andererseits das Einschieben des Flachsteckers erleichtert, da die Kontaktierung entlang den Ausprägungen durchgehend, das heißt ohne zusätzliche Ansätze durch die Ausschnitte erfolgt.

Um einen besonders guten Klemmeffekt zwischen der Verriegelungsklemme und dem Flachstecker zu erzielen, wird gemäß einer bevorzugten Ausführungsform der Erfindung vorgeschlagen, daß eine der Einstecköffnung für den Flachstecker abgewandte Kante der Verriegelungsklemme in den die Verriegelungsklemme begrenzenden Ausschnitt hineinragend gewölbt ausgebildet ist. Eine solchermaßen ausgebildete Verriegelungsklemme ermöglicht neben einer Federung der gesamten Verriegelungsklemme senkrecht zur Einsteckrichtung des Flachsteckers eine kippende Federbewegung des vorderen, gewölbt ausgebildeten Teils der Verriegelungsklemme. Diese zusätzliche Federbewegung bewirkt, daß höhere Abziehkräfte erforderlich sind, um die Steckverbindung wieder zu lösen.

Die Einsteckkraft kann gemäß einer weiteren Ausführungsform der Erfindung noch dadurch gesenkt werden, daß die durch die Längskanten der freien Ränder gebildeten oberen Kontaktierlinien und die durch die Ausprägungen gebildeten unteren Kontaktierlinien seitlich versetzt zueinander angeordnet sind. Durch diese versetzte Anordnung der Kontaktierlinien wird auch die Biegebeanspruchung auf verschiedene Bereiche der Flachsteckhülse verteilt und vergleichmäßigt, wodurch wiederum die zum Einschieben des Flachsteckers aufzuwendende Kraft gesenkt wird.

Weitere Einzelheiten, Merkmale und Vorteile der Erfindung ergeben sich aus der nachfolgenden Beschreibung der zugehörigen Zeichnungen, in denen drei Ausführungsbeispiele einer erfindungsgemäßen Flachsteckhülse dargestellt sind. In den Zeichnungen zeigt:
- Fig. 1: eine perspektivische Ansicht einer Flachsteckhülse gemäß einer ersten Ausführungsform vor der Kontaktierung mit einem Flachstecker;
- Fig. 2: einen Längsschnitt durch die Flachsteckhülse gemäß der Schnittlinie II-II in Fig. 1 geschnitten;
- Fig. 3: einen Längsschnitt gemäß Fig. 2, jedoch im kontaktierten Zustand;
- Fig. 4: einen Querschnitt durch eine Flachsteckhülse gemäß Fig. 1 im kontaktierten Zustand;
- Fig. 5: eine vergrößerte Detailansicht gemäß V in Fig. 4;
- Fig. 6: einen Querschnitt durch eine Flachsteckhülse gemäß einer zweiten Ausführungsform im kontaktierten Zustand;
- Fig. 7: eine vergrößerte Detailansicht gemäß VII in Fig. 6;
- Fig. 8: eine teilweise geschnittene Draufsicht auf eine dritte Ausführungsform einer Flachsteckhülse und
- Fig. 9: einen Längsschnitt durch die Flachsteckhülse gemäß der Schnittlinie IX-IX in Fig. 8 geschnitten, jedoch im kontaktierten Zustand.

Die Figuren 1 bis 7 zeigen, daß die aus elektrisch leitendem Werkstoff gefertigte Verbindung 1 aus einer Flachsteckhülse 2 und einem Flachstecker 3 besteht, der in die Flachsteckhülse 2 eingeschoben wird. Die Verriegelung von Flachsteckhülse 2 und Flachstecker 3 wird durch eine aus der Flachsteckhülse 2 hervortretende sowie in eine im Flachstecker 3 eingelassene Ausnehmung 4 eindringende Rastnase 5 gewährleistet, wie dies in Fig. 3 dargestellt ist. Fig. 1 zeigt, daß die Flachsteckhülse 2 beispielsweise über einen Crimp-Anschluß 6 an ein elektrisches Kabel 7 anschließbar ist. Die Herstellung der Flachsteckhülse 2 erfolgt aus einem ebenen Blechstreifen durch Stanzen, Biegen und Prägen, um eine Flachsteckhülse gemäß den Darstellungen Fig. 1 bis 7 zu erhalten.

Die verriegelbare Flachsteckhülse 2 weist eine Basisplatte 8 mit zwei einander gegenüberliegenden, hochstehenden Seitenwänden 9 auf, deren beiden freien Rändern 10 oberhalb der Basisplatte 8 nach innen zur Basisplatte 8 hin umgebogen sind, um einen Aufnahmeraum 11 für den Flachstecker 3 zu bilden.

Wie aus Fig. 1 bis 3 ersichtlich, ist die Rastnase 5 zum Verriegeln des Flachsteckers 3 auf einer durch zwei parallele Ausschnitte 12a und 12b gebildeten Verriegelungsklemme 13 angeordnet. Im unkontaktierten Zustand, wie dieser am besten aus Fig. 2 ersichtlich ist, ist die Verriegelungsklemme 13 nach innen in den Aufnahmeraum 11 emporgebogen, um beim Einschieben des Flachsteckers 3 ein Einrasten der Rastnase 5 in die Ausnehmung 4 des Flachsteckers 3 zu gewährleisten. Um die Einsteckkraft zum Einschieben des Flachsteckers 3 in den Aufnahmeraum 11 der Flachsteckhülse 2 zu verringern, ist es notwendig, daß die Reibkräfte zwischen Flachsteckhülse 2 und Flachstecker 3 reduziert werden. Zu diesem Zweck sind, wie aus Fig. 4 und 6 ersichtlich, die Anlagestellen zwischen Flachstecker 3 und Flachsteckhülse 2 linienförmig ausgebildet. Im Bereich der Basisplatte 8 sind die Kontaktierlinien durch zwei parallel zueinander verlaufende, in den Aufnahmeraum 11 hineinragende Ausprägungen 14 der Basisplatte 8 gebildet, auf denen der Flachstecker 3 aufliegt. Um auch im Bereich der freien Ränder 10 der Seitenwände 9 nur eine linienförmige Kontaktierung mit dem Flachstecker 3 zu erhalten, sind Längskanten 15 der freien Ränder 10 zumindest einseitig abgerundet ausgebildet, so daß sich im Anlagebereich einer jeden Längskante 15 eines freien Randes 10 nur eine Kontaktlinie zum Flachstecker 3 ergibt.

Bei dem in Fig. 1 bis 5 dargestellten ersten Ausführungsbeispiel sind die freien Ränder 10 der Seitenwände 9 um weniger als 180° nach innen zur Basisplatte 8 hin umgebogen. Diese Ausgestaltungsform ermöglicht es, daß die Kontaktierlinie der Längskanten 15 an der Oberfläche des Flachsteckers 3 nahe der axialen Mittellinie 16 der Flachsteckhülse 2 liegen. Dies ergibt einen besonders großen Hebelarm zwischen Längskante 15 und Seitenwand 9, so daß nur eine geringe Kraft aufgewandt werden muß, um beim Einschieben des Flachsteckers 3 in die Flachsteckhülse 2 die freien Ränder 10 nach oben zu biegen. Bei diesem Ausführungsbeispiel ist es ausreichend, daß die Längskanten 15 nur einseitig abgerundet sind, wie dies insbesondere aus Fig. 5 ersichtlich ist.

Bei dem in Fig. 6 und 7 dargestellten zweiten Ausführungsbeispiel einer Flachsteckhülse sind die freien Ränder 10 der Seitenwände 9 um nahezu 180° zur Basisplatte 8 hin umgebogen. Bei einer so weiten Umbiegung ist es notwendig, die Längskanten 15 der freien Ränder 10 beidseitig abzurunden, um jederzeit nur eine linienförmige Kontaktierung zwischen den Längskanten 15 der freien Ränder 10 und dem Flachstecker 3 zu gewährleisten.

In Fig. 8 und 9 ist eine dritte Ausführungsform einer Flachsteckhülse 2 dargestellt. Bei diesem Ausführungsbeispiel sind die die Verriegelungsklemme 13 bildenden Ausschnitte 12a und 12b zwischen den parallel zu den Seitenwänden 9 ausgebildeten Ausprägungen 14 ausgebildet. Durch diese verkürzte Ausbildung der Ausschnitte 12a und 12b wird eine durchgehende und ununterbrochene Kontaktierlinie entlang den Ausprägungen 14 bereitgestellt. Diese verkürzte Ausbildung der Ausschnitte 12a und 12b und somit auch der Verriegelungsklemme 13 hat zur Folge, daß die Verriegelungsklemme 13 im unkontaktierten Zustand stärker nach innen in den Aufnahmeraum 11 emporgebogen ist, als dies bei einer Ausbildung der Ausschnitte 12a und 12b über die Ausprägungen 14 hinaus der Fall ist. Diese stärkere Federung der Verriegelungsklemme 13 senkrecht zur Einschubrichtung des Flachsteckers 3 bewirkt einen besseren Klemmeffekt zwischen dem Flachstecker 3 und der Flachsteckhülse 2.

Wie aus Fig. 8 ersichtlich, ist eine der Einstecköffnung für den Flachstecker 3 abgewandte Kante 13a der Verriegelungsklemme 13 gewölbt so ausgebildet, daß sie in den die Verriegelungsklemme 13 begrenzenden Ausschnitt 12b hineinragt. Diese gewölbt ausgebildete Kante 13a der Verriegelungsklemme 13 bewirkt eine Erhöhung der zum Abziehen des Flachsteckers 3 benötigten Abziehkräfte, da neben der Federrichtung der Verriegelungsklemme 13 senkrecht zur Einsteckrichtung des Flachsteckers 3 die vordere, gewölbte Kante 13a eine Kippbewegung ausführen kann, wie sie durch die Pfeile in Fig. 9 dargestellt ist.

Eine solchermaßen ausgestaltete Flachsteckhülse 2 zeichnet sich dadurch aus, daß aufgrund der nur linienförmigen Kontaktierung mit dem Flachstecker 3 nur geringe Reibkräfte zu überwinden sind und somit die Einsteckkraft zum Einschieben des Flachsteckers 3 minimal ist. Da zudem die Fertigungstoleranzen bei der Ausbildung der umgebogenen freien Ränder 10 der Seitenwände 9 vergrößert werden können, da es aufgrund der abgerundeten Längskanten 15 immer zu einer linienförmigen Kontaktierung mit dem Flachstecker kommt, ist eine solchermaßen ausgestaltete Flachsteckhülse 2 darüber hinaus einfach und kostengünstig zu fertigen.

### Bezugszeichenliste

- 1: Verbindung
- 2: Flachsteckhülse
- 3: Flachstecker
- 4: Ausnehmung
- 5: Rastnase
- 6: Crimp-Anschluß
- 7: elektrisches Kabel
- 8: Basisplatte
- 9: Seitenwand
- 10: freier Rand
- 11: Aufnahmeraum
- 12a: Ausschnitt
- 12b: Ausschnitt
- 13: Verriegelungsklemme
- 13a: Kante
- 14: Ausprägung
- 15: Längskante
- 16: axiale Mittellinie

## Patentansprüche

1. Flachsteckhülse zur elektrischen Verbindung eines Kabels oder dergleichen mit einem Flachstecker (3), mit einem aus einer Basisplatte (8) und zwei einander gegenüberliegenden, hochstehenden Seitenwänden (9) bestehenden Aufnahmeraum (11), in den der Flachstecker (3) von einem Ende her einschiebbar ist, wobei die freien Ränder (10) der Seitenwände (9) oberhalb der Basisplatte (8) nach innen zur Basisplatte (8) weisend umgebogen sind und beide Längskanten (15) der freien Ränder (10) der Seitenwände (9) zumindest einseitig abgerundet ausgebildet sind, um eine linienförmige Kontaktierung auf der Oberseite des Flachsteckers (3) zu erhalten, wobei die abgerundeten Längskanten (15) nahe der axialen Mittellinie (16) der Flachsteckhülse (2) den Flachstecker (3) kontaktieren, sowie an der Basisplatte (8) durch zwei parallel zueinander verlaufende in den Aufnahmeraum (11) weisende Ausprägungen (14) der Basisplatte (8) Bereiche zur linienförmigen Kontaktierung mit dem Flachstecker (3) sowie eine Verriegelungseinrichtung (5, 13) ausgebildet sind, die über eine Rastnase (5) mit einer Ausnehmung (4) im Flachstecker (3) zusammenwirkt,
**dadurch gekennzeichnet,**
**daß** die Rastnase (5) auf einer durch zwei parallele, quer zur Einsteckrichtung des Flachsteckers (3) verlaufende Ausschnitte (12a, 12b) gebildeten, in den Aufnahmeraum (11) hineingebogenen Verriegelungsklemme (13) angeordnet ist und die Basisplatte (8) im Bereich der durch die beiden Ausschnitte (12a, 12b) gebildeten Verriegelungsklemme (13) mit einer geringeren Materialstärke ausgebildet ist, um die Federelastizität der Verriegelungsklemme (13) zu erhöhen.

2. Flachsteckhülse nach Anspruch 1, **dadurch gekennzeichnet, daß** die freien Ränder (10) der Seitenwände (9) um weniger als 180° zur Basisplatte (8) weisend umgebogen sind.

3. Flachsteckhülse nach Anspruch 1 oder 2, **dadurch gekennzeichnet, daß** die die linienförmige Kontaktierung bewirkenden Ausprägungen (14) der Basisplatte (8) parallel zu den Seitenwänden (9) ausgebildet sind.

4. Flachsteckhülse nach Anspruch 3, **dadurch gekennzeichnet, daß** die quer zur Einsteckrichtung des Flachsteckers (3) ausgebildeten Ausschnitte (12a, 12b) zwischen den parallel zu den Seitenwänden (9) ausgebildeten Ausprägungen (14) ausgebildet sind.

5. Flachsteckhülse nach Anspruch 3 oder 4, **dadurch gekennzeichnet, daß** eine der Einstecköffnung für den Flachstecker (3) abgewandte Kante (13a) der Verriegelungsklemme (13) in den die Verriegelungsklemme (13) begrenzenden Ausschnitt (12b) hineinragend gewölbt ausgebildet ist.

6. Flachsteckhülse nach Anspruch 3 oder 4, **dadurch gekennzeichnet, daß** die durch die Längskanten (15) der freien Ränder (10) gebildeten oberen Kontaktierlinien und die durch die Ausprägungen (14) gebildeten unteren Kontaktierlinien seitlich versetzt zueinander angeordnet sind.

## Claims

1. Blade connector receptacle for electrically connecting a cable or similar to a blade connector (3), with a location space (11), which consists of a base plate (8) and two opposite rising side walls (9) and in which the blade connector (3) can be inserted from one end, wherein the free peripheries (10) of the side walls (9) are bent over inwards towards the base plate (8) above the base plate (8), and both longitudinal edges (15) of the free peripheries (10) of the side walls (9) are rounded at least on one side in order to achieve linear contacting on the top side of the blade connector (3), wherein the rounded longitudinal edges (15) contact the blade connector (3) near the axial centre line (16) of the blade connector receptacle (2), and regions for linear contacting with the blade connector (3) are formed by two stamped out parts (14), extending parallel to one another and pointing into the locating space (11), of the base plate (8), as well as a locking device (5, 13) at the base plate (8), which device (5, 13) co-operates via a latching lug (5) with a recess (4) in the blade connector (3),
**characterised in**
**that** the latching lug (5) is disposed on a locking clip (13) which is formed by two parallel cut-outs (12a, 12b), extending transversely to the push-in direction of the blade connector (3), and is bent into the location space (11), and the material thickness of the base plate (8) is reduced in the region of the locking clip (13) formed by the two cut-outs (12a, 12b) in order to increase the springiness of the locking clip (13).

2. Blade connector receptacle according to Claim 1, **characterised in that** the free peripheries (10) of the side walls (9) are bent over towards the base plate (8) by less than 180°.

3. Blade connector receptacle according to Claim 1 or 2, **characterised in that** the stamped out parts (14) of the base plate (8) which effect the linear contacting are formed parallel to the side walls (9).

4. Blade connector receptacle according to Claim 3, **characterised in that** the cut-outs (12a, 12b) which are formed transversely to the push-in direction of the blade connector (3) are formed between the stamped out parts (14) formed parallel to the side walls (9).

5. Blade connector receptacle according to Claim 3 or 4, **characterised in that** an edge (13a) of the locking clip (13) which is remote from the push-in opening for the blade connector (3) is formed in an arched manner so as to project into the cutout (12b) bounded by the locking clip (13).

6. Blade connector receptacle according to Claim 3 or 4, **characterised in that** the upper contacting lines formed by the longitudinal edges (15) of the free peripheries (10) and the lower contacting lines formed by the stamped out parts (14) are laterally staggered in relation to one another.

## Revendications

1. Douille plate pour la connexion électrique d'un câble ou d'un élément du même genre à une fiche plate (3), avec un compartiment de logement (11) constitué d'une plaque de base (8) et de deux parois latérales surélevées situées en face l'une de l'autre (9), dans lequel la fiche plate (3) peut être enfichée par une extrémité, moyennant quoi les bords libres (10) des parois latérales (9) au-dessus de la plaque de base (8) sont recourbés vers l'intérieur en direction de la plaque de base (8) et les deux arêtes longitudinales (15) des bords libres (10) des parois latérales (9) sont configurées de manière arrondie sur au moins un côté pour obtenir un contact linéaire sur le côté supérieur de la fiche plate (3), moyennant quoi les arêtes longitudinales (15) arrondies sont en contact avec la fiche plate (3) près de la ligne médiane axiale (16) de la douille plate (2) et des zones pour le contact linéaire avec la fiche plate (3) ainsi qu'un dispositif de verrouillage (5, 13) sont formés sur la plaque de base (8) par deux bosses (14) s'étendant parallèlement l'une par rapport à l'autre dans le compartiment de logement (11) de la plaque de base (8), le dispositif de verrouillage (5, 13) fonctionnant de manière concourante avec une découpe (4) dans la fiche plate (3) par l'intermédiaire d'un taquet d'arrêt (5),
**caractérisée en ce que** le taquet d'arrêt (5) est placé sur une borne de verrouillage (13) recourbée dans le compartiment de logement (11), formée par deux encoches parallèles (12a, 12b) s'étendant transversalement au sens d'enfichage de la fiche plate (3) et que la plaque de base (8) dans la zone de la borne de verrouillage (13) formée par les deux encoches (12a, 12b) est construite avec une épaisseur de matière réduite pour augmenter l'élasticité de la borne de verrouillage (13).

2. Douille plate selon la revendication 1, **caractérisée en ce que** les bords libres (10) des parois latérales (9) sont recourbés selon un angle inférieur à 180° par rapport à la plaque de base (8).

3. Douille plate selon la revendication 1 ou 2, **caractérisée en ce que** les bosses (14) de la plaque de base (8) établissant le contact linéaire sont construites parallèlement aux parois latérales (9).

4. Douille plate selon la revendication 3, **caractérisée en ce que** les encoches (12a, 12b) pratiquées dans le sens transversal par rapport au sens d'enfichage de la fiche plate (3) sont disposées entre les bosses (14) formées parallèlement aux parois latérales (9).

5. Douille plate selon la revendication 3 ou 4, **caractérisée en ce que** l'une des arêtes (13a) de la borne de verrouillage (13), opposée à l'ouverture d'enfichage de la fiche plate (3), est bombée et en saillie vers l'intérieur de l'encoche (12b) délimitant la borne de verrouillage (13).

6. Douille plate selon la revendication 3 ou 4, **caractérisée en ce que** les lignes de contact supérieures formées par les arêtes longitudinales (15) des bords libres (10) et les lignes de contact inférieures formées par les bosses (14) sont décalées latéralement les unes par rapport aux autres.
